# EUROPÄISCHE PATENTSCHRIFT

(11) **EP 3 623 698 B1**
(45) Veröffentlichungstag und Bekanntmachung des Hinweises auf die Patenterteilung: **17.02.2021**
(21) Anmeldenummer: 19195504.6
(22) Anmeldetag: 05.09.2019
(51) Int. Cl.: F21V 21/28, F21V 21/30

(54) **LEUCHTE**
LUMINAIRE
LUMINAIRE

(30) Priorität: 11.09.2018 DE 102018122093
(43) Veröffentlichungstag der Anmeldung: 18.03.2020
(73) Patentinhaber: Zumtobel Lighting GmbH, 32657 Lemgo (DE)
(72) Erfinder: Eidam, Michael, 31812 Bad Pyrmont (DE)
(74) Vertreter: Kiwit, Benedikt

(56) Entgegenhaltungen:
- WO-A1-2006/087216
- DE-A1-102008 009 502
- DE-U1-202005 001 472
- DE-U1-202008 004 448
- US-A- 6 079 992

## Beschreibung

Die Erfindung betrifft eine Leuchte mit einem Leuchtenkopf und einem mit dem Leuchtenkopf drehbeweglich verbundenen Leuchtenarm.

Leuchten der eingangs genannten Art sind prinzipiell aus dem Stand der Technik bekannt. Bei einer solchen Leuchte handelt es sich in der Regel um einen LED Strahler, welcher über den Leuchtenarm an einer bestimmten Stelle, beispielsweise an einer Decke oder Wand, montiert werden kann. Der Leuchtenarm ist mit dem Leuchtenkopf drehbeweglich verbunden, sodass der Leuchtenkopf um zwei Drehachsen, also um eine Schwenk- und eine Neigungsachse, herum gedreht und in eine entsprechende Position und/oder Orientierung ausrichtbar ist. Solche Leuchten finden beispielsweise Anwendung als Museumsstrahler. Es ist bekannt, zum Halten der jeweiligen Position und/oder Orientierung des Leuchtenkopfs die Drehachsen zu arretieren, also die Drehbewegbarkeit der Drehachsen und somit die entsprechende Position und/oder Orientierung des Leuchtenkopfs zu blockieren, indem jeder der Drehachsen ein entsprechendes Feststellelement, über welches ein Benutzer die jeweilige Achse arretieren kann, zugeordnet ist. Dokument US 6,079,992 offenbart den Gegenstand des Oberbegriffs des Anspruchs 1. Nachteilig an den aus dem Stand der Technik bekannten Leuchten ist also, dass die Arretierung aller Drehachsen mehrere Feststellelemente und somit auch mehrere Arretierungsschritte erfordert. Die Arretierung bzw. Fixierung aller Drehachsen gestaltet sich daher verhältnismäßig aufwendig. Zudem ergibt sich durch die Feststellelemente eine verhältnismäßig großbauende Leuchte, welche insbesondere in ein Leuchtendesign schwierig zu integrieren ist.

Der Erfindung liegt somit die Aufgabe zu Grunde, eine Leuchte der eingangs genannten Art zu schaffen, bei welcher die Drehachsen einfacher, d. h. insbesondere schneller und zuverlässiger arretiert werden können.

Die Aufgabe wird erfindungsgemäß für die Leuchte durch die Merkmale des unabhängigen Anspruchs gelöst. Vorteilhafte Weiterbildungen sind Gegenstand der hierauf rückbezogenen Unteransprüche.

Eine erfindungsgemäße Leuchte, insbesondere ein LED Strahler, weist auf: einen Leuchtenkopf (zur Abgabe von Licht), einen Leuchtenarm, und ein Drehgelenk zur drehbeweglichen Verbindung des Leuchtenkopfs mit dem Leuchtenarm, sodass der Leuchtenkopf bezüglich des Leuchtenarms über eine erste und eine zweite Drehachse des Drehgelenks ausrichtbar ist. Die Leuchte weist ferner ein Feststellelement auf, welches eingerichtet ist, zwischen einer Freigabeposition, in der der Leuchtenkopf über die (also beide) Drehachsen ausrichtbar ist, und einer Arretierposition, in der die (also beide) Drehachsen arretiert sind, bewegt zu werden.

Mit anderen Worten: Mittels Betätigung eines einzigen Feststellelements bzw. in nur einem Arretierungsschritt können die (also beide) Drehachsen gleichzeitig arretiert bzw. zum Ausrichten des Leuchtenkopfs gleichzeitig freigegeben werden. Ein Monteur muss somit nur noch ein Feststellelement bedienen bzw. eine Arretierungsbewegung (Drehen, Ziehen, Drücken etc. des Feststellelements) durchführen, um den Leuchtenkopf in einer definierten Position und/oder Orientierung zu arretieren bzw. zu halten. Die Anzahl der Feststellelemente und Arretierungsschritte ist somit reduziert, wodurch die Drehachsen der Leuchte einfacher, d. h. insbesondere schneller und zuverlässiger arretiert werden können. Wegen des nur einen Feststellelements reduziert sich zudem auch der Herstellungsaufwand, sodass die Leuchte insbesondere einfacher zu montieren und kostengünstiger herzustellen ist.

Erfindungsweise weist die Leuchte ferner auf: ein erstes Arretierelement, welches zwischen einer ersten Freigabeposition, in der die Leuchte über die erste Drehachse ausrichtbar ist, und einer ersten Arretierposition, in der die erste Drehachse arretiert (blockiert) ist, bewegbar ist, und ein zweites Arretierelement, welches zwischen einer zweiten Freigabeposition, in der die Leuchte über die zweite Drehachse ausrichtbar ist, und einer zweiten Arretierposition, in der die zweite Drehachse arretiert ist, bewegbar ist. Das Feststellelement wirkt mit wenigstens (oder nur) einem der Arretierelemente derart zusammen, um beide Arretierelemente gleichzeitig zwischen ihrer Freigabeposition und ihrer Arretierposition zu bewegen.

Das erste Arretierelement ist vorzugsweise bezüglich des zweiten Arretierelements derart angeordnet, dass durch Bewegen des ersten Arretierelements von der ersten Freigabeposition in die erste Arretierposition gleichzeitig das zweite Arretierelement von der zweiten Freigabeposition die zweite Arretierposition bewegt wird. Folglich dient das erste Arretierelement gleichzeitig als Verbindungsglied zum Übertragen einer Bewegung des Feststellelements auf das zweite Arretierelement. Somit kann eine besonders kompakte Anordnung der Arretierelemente erzielt werden.

Das erste Arretierelement kann bezüglich des zweiten Arretierelements derart angeordnet sein, dass durch Bewegen des ersten Arretierelements von der ersten Freigabeposition in die erste Arretierposition das erste Arretierelement in kraft- und/oder formschlüssigen Kontakt mit dem zweiten Arretierelement kommt, um das zweite Arretierelement von der zweiten Freigabeposition in die zweite Arretierposition zu bewegen. Somit kann das zweite Arretierelement zuverlässig mittels des ersten Arretierelements in die Arretierposition bewegt werden, und zwar insbesondere nur durch die Kraft des ersten Arretierelements zum Arretieren der ersten Drehachse. Mittels Reduktion dieser Kraft können die Arretierelemente auch einfach wieder in die jeweilige Freigabeposition bewegt werden Vorzugsweise steht das erste Arretierelement in der ersten Arretierposition in kraft- und/oder formschlüssigen Kontakt mit dem Drehgelenk, um die erste Drehachse zu arretieren. Da sich das Drehgelenk bzw. die Struktur des Drehgelenks mit der ersten Drehachse dreht, kann somit besonders einfach die erste Drehachse mittels des ersten Arretierelements arretiert werden.

Das erste Arretierelement ist ein Spannelement, welches durch Spannen (Anziehen) des Spannelements mittels des Feststellelements von der ersten Freigabeposition in die erste Arretierposition bewegbar ist. Somit kann das erste Arretierelement einfach in die erste Arretierposition bewegt werden, nämlich insbesondere nur durch eine einzige, insbesondere lineare Spannbewegung durch das Feststellelement. In entsprechender Weise kann durch Entspannen des Spannelements das erste Arretierelement bzw. das Spannelement in die erste Freigabeposition bewegt werden. Und da das Spannelement nur auf Zug beansprucht wird, kann das Spannelement somit einfach und mit wenig Material hergestellt werden, beispielsweise als Spannband.

Vorzugsweise steht das zweite Arretierelement in der zweiten Arretierposition in kraft- und/oder formschlüssigen Kontakt mit einem bezüglich der zweiten Drehachse drehfest vorgesehenen dritten Arretierelement, um die zweite Drehachse zu arretieren. Somit kann durch die zusätzliche Reibung zwischen Drehgelenk und drittem Arretierelement die zweite Drehachse besonders einfach arretiert werden. Das dritte Arretierelement ist vorzugsweise bezüglich des Leuchtenarms drehfest vorgesehen, beispielsweise mittels Kraft- und/oder Formschluss. Folglich dreht sich das dritte Arretierelement mit dem Leuchtenarm um die zweite Drehachse. Auf diese Weise kann das dritte Arretierelement einfach drehfest bezüglich der zweiten Drehachse vorgesehen werden.

In der zweiten Arretierposition kann das dritte Arretierelement zwischen dem Drehgelenk und dem zweiten Arretierelement geklemmt sein, um die zweite Drehachse zu arretieren. Somit kann die Arretierwirkung des zweiten Arretierelements auf das dritte Arretierelement und somit die zweite Drehachse erhöht werden, sodass die zweite Drehachse besonders einfach arretiert werden kann.

Das dritte Arretierelement kann eine Scheibe sein. Dies kommt wegen der insbesondere dünnwandigen Ausgestaltung der Scheibe einer effizienten Herstellung des dritten Arretierelements zugute. Zudem kann somit eine besonders kompakte Anordnung des zweiten und des dritten Arretierelements erzielt werden.

Das zweite Arretierelement kann von dem Drehgelenk bewegbar, insbesondere translatorisch bewegbar aufgenommen sein, um zwischen der zweiten Freigabeposition und der zweiten Arretierposition bewegt zu werden. Somit kann das zweite Arretierelement einfach, zuverlässig und in kompakter Art und Weise zwischen der zweiten Freigabeposition und der zweiten Arretierposition bewegt werden.

Das zweite Arretierelement kann als Backe, also entsprechend einer Bremsbacke, ausgestaltet sein. Durch die massive Ausgestaltung der Backe kann somit die zweite Drehachse in der zweiten Arretierposition besonders gut arretiert werden. Zudem ist die Stabilität eines so ausgestalteten zweiten Arretierelements verbessert.

Vorzugsweise ist das Feststellelement nur mit dem ersten Arretierelement funktional verbunden. Mit anderen Worten ist das Feststellelement vorzugsweise nur mit dem ersten Arretierelement direkt verbunden, wobei das Feststellelement mit dem zweiten Arretierelement indirekt, nämlich über das erste Arretierelement, verbunden ist. Somit können die Arretierelemente besonders kompakt angeordnet werden.

Das Feststellelement kann mittels eines Werkzeugs und/oder werkzeuglos bedienbar sein. Somit kann besonders einfach die Kraft zum Arretieren der Drehachsen mittels des Feststellelements bewirkt werden. Bei der werkzeuglosen Ausgestaltung des Feststellelements kann das Feststellelement beispielsweise einen integral mit dem Feststellelement ausgebildeten Bedienbereich aufweisen, sodass wegen des nicht erforderlichen Werkzeugs die Bedienbarkeit des Feststellelements verbessert ist.

In einem besonders bevorzugten Ausführungsbeispiel ist das Feststellelement eine Schraube (bspw. Stellschraube), sodass durch eine Schraubbewegung der Schraube das Feststellelement zwischen der Freigabeposition und der Arretierposition bewegbar ist, also vorzugsweise das erste Arretierelement zwischen der ersten Freigabeposition und der ersten Arretierposition bewegbar ist. Mittels der Schraube kann besonders einfach eine Bedienbewegung des Feststellelements (Drehung) in die Bewegung zur Freigabe bzw. Arretierung der Drehachsen, also vorzugsweise in eine Bewegung des ersten Arretierelements (bspw. translatorische Bewegung) zwischen der ersten Freigabeposition und der ersten Arretierposition übersetzt werden.

Das Drehgelenk kann eine Öffnung, insbesondere eine Durchgriffsöffnung, aufweisen, in welcher der Leuchtenarm drehbar gelagert ist, um um die zweite Drehachse herum drehbar zu sein. Somit kann der Leuchtenarm besonders einfach in dem Drehgelenk um die zweite Drehachse herum drehbar gelagert werden.

Die Leuchte weist vorzugsweise ein Sicherungselement, beispielsweise einen Sicherungsring, zur axialen Sicherung des Leuchtenarms bezüglich der zweiten Drehachse auf. Vorzugsweise ist zwischen dem Sicherungselement und dem Drehgelenk das dritte Arretierelement vorgesehen, um bezüglich der zweiten Drehachse axial gesichert zu sein. Dies kommt insbesondere einer kompakten Anordnung des dritten Arretierelements bezüglich des Sicherungselements und des Drehgelenks zugute.

Das Drehgelenk kann zur Bereitstellung der ersten Drehachse in einem Lagerbereich der Leuchte drehbar, vorzugsweise mit einer Hemmung drehbar gelagert sein. Die Hemmung bewirkt dabei insbesondere, dass der Leuchtenkopf auch in dem nicht-arretierten Zustand bzw. in der ersten Freigabeposition eine definierte Ausrichtung (Position/Orientierung) halten, jedoch immer noch einfach um die erste Drehachse herum ausgerichtet werden kann.

Die erste Drehachse und die zweite Drehachse sind vorzugsweise nicht parallel zueinander ausgerichtet. Vorzugsweise ist die erste Drehachse senkrecht zu der zweiten Drehachse ausgerichtet. Besonders bevorzugt ist, wenn die erste Drehachse senkrecht auf der zweiten Drehachse steht. Somit können die Drehachsen besonders kompakt zueinander angeordnet werden.

Der Leuchtenarm und/oder das Drehgelenk kann/können (jeweils) eine Struktur, beispielsweise einen Anschlag, zur Begrenzung der Drehbewegbarkeit der zweiten Drehachse aufweisen. Die Drehbewegbarkeit ist vorzugsweise bei einem Drehwinkel von 360° +/- 5° begrenzt. Insbesondere kann die Struktur auf Seiten des Drehgelenks bezüglich des Drehgelenks derart bewegbar vorgesehen sein, dass bei Zusammenwirken (also mechanischen Kontakt) der Struktur auf Seiten des Leuchtenarms mit der Struktur auf Seiten des Drehgelenks der Leuchtenarm in einem definierten Drehwinkelbereich, insbesondere in einem Drehwinkelbereich von 0° bis 10°, um die zweite Drehachse herum noch drehbar ist. Somit kann beispielsweise ein Monteur, der den Leuchtenkopf um die zweite Drehachse ausrichtet, durch das mechanische Zusammenwirken der Strukturen eine haptische Rückkopplung kurz vor Begrenzung der Drehbewegbarkeit der zweiten Drehachse wahrnehmen. Die Bedienbarkeit des Ausrichtens des Leuchtenkopfs ist somit optimiert.

Die Struktur kann integral oder separat, beispielsweise mittels eines formschlüssig mit dem Leuchtenarm verbundenen Rings, mit dem Leuchtenarm bzw. dem Drehgelenk vorgesehen (ausgebildet) sein.

Der Leuchtenkopf kann ein Leuchtengehäuse aufweisen, in dem wenigstens das Drehgelenk und vorzugsweise das erste, zweite und besonders bevorzugt das dritte Arretierelement vorgesehen sind. Somit kann das Leuchtengehäuse das Drehgelenk und vorzugsweise die Arretierelemente vor Umwelteinflüssen schützen. In dem Leuchtengehäuse ist vorzugsweise ferner ein Leuchtmittel, beispielsweise LEDs, und/oder andere elektrische und/oder elektronische Komponenten zum Betrieb der Leuchte vorgesehen.

Für eine besonders einfache Arretierung der Drehachse kann das Feststellelement von außerhalb der Leuchte, insbesondere von außerhalb des Leuchtengehäuses, vorzugsweise von einer Rückseite (also eine der Lichtabgabeseite (Vorderseite) des Leuchtenkopfs abgewandte Seite), bedienbar sein.

Nachfolgend wird die Erfindung anhand der Figuren, in denen ein vorteilhaftes Ausführungsbeispiel der Erfindung dargestellt ist, beispielhaft beschrieben. In den Figuren zeigen:
- **Figur 1**: ein Ausführungsbeispiel der erfindungsgemäßen Leuchte in einer perspektivischen Ansicht von schräg oben und hinten;
- **Figur 2**: die perspektivische Ansicht der in Figur 1 gezeigten Leuchte, wobei Teile des Leuchtenkopfs weggelassen wurden, um insbesondere das Drehgelenk, die Arretierelemente und das Feststellelement sichtbar zu machen;
- **Figur 3**: insbesondere der Leuchtenarm, das Drehgelenk, die Arretierelemente und das Feststellelement der in den Figuren 1 und 2 gezeigten Leuchte in einer perspektivischen Ansicht von schräg oben und hinten;
- **Figur 4**: die in Figur 3 gezeigte Anordnung in einer perspektivischen Ansicht von schräg unten und hinten;
- **Figur 5**: die in den Figuren 3 und 4 gezeigte Anordnung in einer perspektivischen Ansicht von schräg oben und vorne;
- **Figur 6**: die in den Figuren 3 bis 5 gezeigte Anordnung in einer perspektivischen Explosionsdarstellung von schräg unten und hinten;
- **Figur 7**: die in Figur 6 gezeigte Explosionsdarstellung in einer perspektivischen Ansicht von schräg oben und hinten;
- **Figur 8**: eine Seitenansicht der in den Figuren 3 bis 5 gezeigten Anordnung; und
- **Figur 9**: die in der Figur 8 gezeigte Seitenansicht ohne den Leuchtenarm.

Figur 1 zeigt eine Leuchte 1 gemäß einem bevorzugten Ausführungsbeispiel der vorliegenden Erfindung. Die Leuchte 1 kann als LED-Strahler ausgebildet sein. Beispielsweise kommt die Leuchte 1 als Museumsleuchte zum Einsatz. Die Leuchte 1 weist einen Leuchtenkopf 2 zur Abgabe von Licht eines Leuchtmittels wie beispielsweise einer LED auf. Insbesondere kann der Leuchtenkopf 2 das Leuchtmittel und/oder andere elektrische und/oder elektronische Komponenten zum Betrieb der Leuchte 1 aufweisen. Der Leuchtenkopf 2 hat vorzugsweise eine zylindrische Form.

Die Leuchte 1 weist ferner einen Leuchtenarm (Verbindungselement) 3 auf. Der Leuchtenarm 3 kann die Leuchte 1 mit einem entsprechenden Bereich mechanisch und vorzugsweise elektrisch verbinden. Ein solcher Bereich kann eine Leuchtentragschiene, ein Leuchtentragschienensystem, ein mit einer Leuchtentragschiene verbindbarer oder verbundener Stromschienenadapter, oder allgemein eine Decke oder Wand sein. Über den Leuchtenarm 3 erfolgt vorzugsweise die elektrische Versorgung und/oder die Steuerung der Leuchte 1 bzw. des Leuchtenkopfs 2, also insbesondere des Leuchmittels und/oder der anderen elektrischen und/oder elektronischen Komponenten. Die elektrische Versorgung und/oder Steuerung erfolgt vorzugsweise über innerhalb des Leuchtenarms 3 verlaufende elektrische Leitungen.

Der Leuchtenarm 3 hat vorzugsweise eine längliche oder stabförmige Form. Der Querschnitt des Leuchtenarms 3 ist vorzugsweise kreisförmig, kann jedoch auch jede andere Form, also beispielsweise eine elliptische, rechteckige, quadratische oder mehreckige Form aufweisen. Der Leuchtenarm 3 kann an seinen Enden einen Endbereich 16 zur insbesondere formschlüssigen Verbindung mit einem entsprechenden Bauteil aufweisen. Zur formschlüssigen Verbindung kann der Endbereich 16 einen eckigen, insbesondere mehreckigen Querschnitt aufweisen, beispielsweise einen aus Kreissegmenten und Geraden zusammengesetzten Querschnitt.

Wie insbesondere in den Figuren 2 bis 7 gut erkennbar, weist die Leuchte 1 ferner ein Drehgelenk (Drehgelenkbügel) 4 auf, welches den Leuchtenkopf 2 mit dem Leuchtenarm 3 drehbeweglich verbindet, sodass der Leuchtenkopf 2 bezüglich des Leuchtenarms 3 über eine erste Drehachse bzw. Neigungsachse 5 und eine zweite Drehachse bzw. Schwenkachse 6 des Drehgelenks 4 ausrichtbar ist. Die Drehachsen 4, 5 sind vorzugsweise nicht parallel zueinander ausgerichtet. Besonders bevorzugt ist die erste Drehachse 5 senkrecht zu der zweiten Drehachse 6 ausgerichtet, insbesondere derart, dass die erste Drehachse 5 senkrecht auf der zweiten Drehachse 6 steht. Die zweite Drehachse 6 ist vorzugsweise eine Achse, insbesondere Symmetrieachse, des Leuchtenarms 3. Die erste Drehachse 5 ermöglicht vorzugsweise ein Neigen des Leuchtenkopfs 2 in einem Drehwinkelbereich von 0° bis 90° um die erste Drehachse 5 herum. Die zweite Drehachse 5 ermöglicht vorzugsweise ein Verschwenken des Leuchtenkopfs 2 in einem Drehwinkelbereich von 0° bis 360° um die zweite Drehachse 6 herum.

Der Leuchtenkopf 2 kann einen Lagerbereich 7 aufweisen, in dem das Drehgelenk 4 zur Bereitstellung der ersten Drehachse 5 drehbar gelagert ist. Mit anderen Worten: das Drehgelenk 4 ist vorzugsweise in dem Lagerbereich 7 um die erste Drehachse 5 drehbar gelagert, sodass der Leuchtenkopf 2 bzw. der Leuchtenarm 3 um die Drehachse 5 herum gedreht werden kann. Der Lagerbereich 7 weist vorzugsweise zwei Lagerelemente 8, 9 auf, in welchen jeweils ein Ende des Drehgelenks 4 um die Drehachse 5 herum drehbar gelagert ist. Die Lagerelemente 8, 9 weisen jeweils vorzugsweise eine Öffnung 10, 11, beispielsweise eine Durchgriffsöffnung, auf, in welchen jeweils ein der jeweiligen Öffnung 10, 11 entsprechendes, an dem jeweiligen Ende des Drehgelenks 4 vorgesehenes Achselement 12, 13 gelagert ist. Das Achselement 12, 13 kann integral oder separat mit dem Drehgelenk 4 ausgebildet sein. Das jeweilige Achselement 12, 13 kann eine zylindrische, insbesondere hohlylindrische Form aufweisen. In einem besonders bevorzugten Ausführungsbeispiel ist das jeweilige Achselement 12, 13 als separat von dem Drehgelenk 4 bereitgestellte Hohlniete ausgestaltet, die an dem jeweiligen Ende des Drehgelenks 4 in einer entsprechenden Öffnung bzw. Durchgriffsöffnung eingepasst ist, bspw. mittels Kraft- und/oder Formschluss.

Das Drehgelenk 4 ist in dem Lagerbereich 7 vorzugsweise mit einer (gewissen bzw. definierten) Hemmung drehbar gelagert, sodass mittels der Hemmung das Drehgelenk 4 bzw. der Leuchtenkopf 2 in einer definierten Ausrichtung bezüglich der ersten Drehachse 5 gehalten werden kann, aber dennoch verstellbar bzw. ausrichtbar ist, insbesondere derart, dass ein versehentliches Verstellen des Leuchtenkopfs 2 vermieden wird. Die Hemmung kann beispielsweise bereitgestellt werden, indem der Lagerbereich 7 eine gewisse durch Lagerung des Drehgelenks 4 in dem Lagerbereich 7 bewirkte Haftreibungskraft auf das Drehgelenk 4 ausübt. Beispielsweise kann die Passung zwischen der Öffnung 10 und dem Achselement 12 und/oder die Passung zwischen der Öffnung 11 und dem Achselements 13 derart eng, insbesondere als Übergangs- oder Presspassung ausgestaltet sein, um eine Hemmung des jeweiligen Achselements 12, 13 und somit des Drehgelenks 4 bzw. des Leuchtenkopfs 2 zu bewirken.

Der Lagerbereich 7 kann integral mit dem Leuchtenkopf 2 bereitgestellt sein. Alternativ kann der Lagerbereich 7 auch separat von dem Leuchtenkopf 2 und/oder verstellbar in dem Leuchtenkopf 2 vorgesehen sein. Der Leuchtenkopf 2 weist beispielsweise eine Trägerplatte 14 auf, mit welcher der Lagerbereich 7 lösbar verbunden ist, beispielsweise mittels einer Schraubenverbindung. Der Lagerbereich 7 kann auf der Trägerplatte 14 verstellbar vorgesehen sein, beispielsweise über in der Trägerplatte 14 ausgebildete Langlöcher, die in Schraubverbindung mit dem Lagerbereich 7 stehen.

Das Drehgelenk 4 kann, wie insbesondere in den Figuren 6 und 7 gut erkennbar, eine bzgl. des Drehgelenks 4 vorzugsweise mittig vorgesehene Öffnung (Leuchtenarmaufnahme) 15, insbesondere ausgestaltet als eine Durchgriffsöffnung, aufweisen, in welcher der Leuchtenarm 3 drehbar gelagert ist, sodass der Leuchtenkopf 2 bzw. der Leuchtenarm 3 (relativ zu dem Leuchtenarm 3 bzw. Leuchtenkopf 2) um die zweite Achse 6 herum drehbar ist. Der Leuchtenarm 3 bzw. der Endbereich 16 ist vorzugsweise von einer Richtung von oberhalb des Drehgelenks 4 in die Öffnung 15 einführbar, um in der Öffnung 15 drehbar gelagert zu sein. Zur axialen Fixierung des Leuchtenarms 3 bezüglich der zweiten Drehachse 6 kann ferner ein Sicherungselement 17, beispielsweise in Form eines Sicherungsrings, vorgesehen sein. Das Sicherungselement 17 wird vorzugsweise von unterhalb des Drehgelenks 4 in form- und/oder kraftschlüssigen Kontakt mit dem durch die Durchgriffsöffnung 15 durchgeführten Leuchtenarm 3 bzw. dessen Endbereich 16 gebracht (vgl. beispielsweise Figur 8). Der Endbereich 16 ist vorzugsweise schmaler ausgebildet als der daran anschließende Teil des Leuchtenarms 3, sodass eine von dem Endbereich 16 zu dem restlichen Teil des Leuchtenarms 3 verlaufende Abstufung gebildet ist. Das Drehgelenk 4 ist vorzugsweise zwischen dieser Abstufung und dem Sicherungselement 17 vorgesehen. Der Sicherungsring 17 hat vorzugsweise eine Öffnung, durch welche der Endbereich 16 geführt werden kann, sodass der Leuchtenarm 3 bzgl. des Drehgelenks 4 axial gesichert ist.

Wie insbesondere die Figur 5 gut erkennen lässt, kann/können der Leuchtenarm 3 und/oder das Drehgelenk 4 jeweils eine Struktur zu Begrenzung der Drehbewegbarkeit der zweiten Drehachse 6 aufweisen, insbesondere derart, dass die Drehbewegbarkeit des Leuchtenarms 3 um die zweite Drehachse 6 bei einem Drehwinkel von 360° +/- 5° begrenzt ist. Sowohl der Leuchtenarm 3 als auch das Drehgelenk 4 können jeweils eine Struktur 18, 19 aufweisen, welche beispielsweise als Anschlag bzw. Vorsprung ausgebildet ist. Sobald die Strukturen 18, 19 zusammenwirken, also in mechanischen Kontakt miteinander kommen, ist die Drehbewegbarkeit der zweiten Drehachse 6 begrenzt.

Die Struktur 19 auf Seiten des Drehgelenks 4 kann derart bewegbar oder schleppend vorgesehen sein, dass bei Zusammenwirken der Strukturen 18, 19 der Leuchtenarm 3 noch um die zweite Drehachse 6 drehbar ist, und zwar (nur) in einem definierten Drehwinkelbereich. Dieser Drehwinkelbereich ist vorzugsweise von 0° bis 10°. Die Bewegbarkeit der Struktur 19 bezüglich des Drehgelenks 4 kann, wie insbesondere in Figur 5 erkennbar, bewirkt werden, indem die Struktur 19 in einer dem Drehwinkelbereich entsprechend verlaufenden Aussparung 20, beispielsweise in Form einer Nut oder eines Langlochs, bewegbar gelagert ist. Die Aussparung 20 hat vorzugsweise eine bogenförmige Form, sodass der Mittelpunkt dieses Bogens auf der Drehachse A liegt. Stößt die Struktur 19 demnach an einem der Enden der Aussparung 20 an, so ist die Drehbewegbarkeit um die zweite Drehachse 6 in Richtung dieses Endes begrenzt; bei Begrenzung der Drehbewegbarkeit ist also die Struktur 19 dann zwischen diesem Ende und der Struktur 18 geklemmt.

Die jeweilige Struktur 18, 19 kann integral oder separat mit dem Leuchtenarm 3 bzw. Drehgelenk 4 ausgebildet bzw. vorgesehen sein. Insbesondere kann die Struktur 18 separat von dem Leuchtenarm 3 vorgesehen sein, beispielsweise über einen Ring 21, mit welchem die Struktur 18 integral ausgebildet ist. Der Ring 21 ist wiederum mit dem Leuchtenarm 3 kraft- und/oder formschlüssig verbunden. Wie insbesondere in den Figuren 6 und 7 gut erkennbar, hat die Öffnung des Ringes 21, durch welche der Leuchtenarm 3 geführt ist, vorzugsweise eine dem Endbereich 16 des Leuchtenarms 3 entsprechende Form, sodass der Ring 21 über den durch die einander entsprechenden Formen bewirkten Formschluss mit dem Endbereich 16 drehfest bezüglich des Leuchtenarms 3 verbunden ist. Der Ring 21 ist vorzugsweise zwischen dem Drehgelenk 4 und der vom Endbereich 16 zum restlichen Teil des Leuchtenarms 3 verlaufenden Abstufung vorgesehen bzw. geklemmt und/oder mit diesen in Kontakt.

Die Leuchte 1 weist in dem in den Figuren gezeigten Ausführungsbeispiel ferner ein erstes Arretierelement 30 auf, welches zwischen einer ersten Freigabeposition, in der der Leuchtenkopf 2 über die erste Drehachse 5 ausrichtbar ist, und einer ersten Arretierposition, in der die erste Drehachse 5 arretiert ist und demnach der Leuchtenkopf 2 nicht um die erste Drehachse 5 gedreht werden kann, bewegbar ist. Das erste Arretierelement 30 kann in der ersten Arretierposition in (nur) kraft- und/oder formschlüssigen Kontakt mit dem Drehgelenk 4 sein, um somit eine Drehung des Leuchtenkopfs 2 um die erste Drehachse 5 zu blockieren. Der Kontakt zwischen Drehgelenk 4 und Arretierelement 30 ist vorzugsweise ein flächiger Kontakt, um die Arretierung der ersten Drehachse 5 möglichst schnell und effektiv zu bewirken. In der ersten Arretierposition ist die Haftreibungskraft zwischen dem Drehgelenk 4 und dem ersten Arretierelement 30 vorzugsweise so hoch, dass ein Verstellen/Verdrehen des Leuchtenkopfs 2 um die erste Drehachse 5 vermieden wird. Vorzugsweise ist das erste Arretierelement 30 in dem ersten Lagerelement 8 gelagert.

Wie in den Figuren 2 bis 9 beispielhaft dargestellt, kann das erste Arretierelement 30 ein vorzugsweise in dem Lagerelement 8 gelagertes Spannelement sein, welches wenigstens das Drehgelenk 4 (zumindest teilweise) umgibt, um in der ersten Arretierposition mit dem Drehgelenk 4 in kraft- und/oder formschlüssigen Kontakt zu stehen, sodass die erste Drehachse 5 arretiert ist. Hierfür können die entsprechenden Kontaktflächen des Spannelements 30 und des Drehgelenks 4, welche die Arretierung der ersten Drehachse 5 bewirken, eine einander entsprechende Form, also beispielsweise eine Bogenform, aufweisen. Somit kann besonders einfach ein flächiger Kontakt zwischen Spannelement 30 und Drehgelenk 4 bereitgestellt werden. Wird das Spannelement 30 gespannt, gelangt das Spannelement 30 immer näher zu dem Drehgelenk 4 und gelangt schließlich in kraft- und/oder formschlüssigen Kontakt mit dem Drehgelenk 4, also in die erste Arretierposition.

Das Spannelement 30 ist vorzugsweise als Spannband (Brems- bzw. Reibband) ausgebildet und umschlingt vorzugsweise das Drehgelenk 4. Das Spannelement 30 kann aus einem elastischen Material, beispielsweise aus Metall oder aus einem Elastomer (Gummi), hergestellt sein. Besonders bevorzugt ist, wenn das Spannelement 30 aus einem Metallstreifen gebildet, insbesondere gebogen ist.

Die Leuchte 1 weist in dem in den Figuren gezeigten Ausführungsbeispiel ferner ein zweites Arretierelement 40 auf, welches zwischen einer zweiten Freigabeposition, in der der Leuchtenkopf 2 über die zweite Drehachse 6 ausrichtbar ist, und einer zweiten Arretierposition, in der die zweite Drehachse 6 arretiert ist und demnach der Leuchtenkopf 2 nicht um die zweite Drehachse 6 gedreht werden kann, bewegbar ist. Wie in Figur 4 beispielhaft dargestellt, ist das zweite Arretierelement 40 in der zweiten Arretierposition vorzugsweise in kraft - und/oder formschlüssigen Kontakt mit einem bezüglich der zweiten Drehachse 6 drehfest vorgesehenen dritten Arretierelement 50. Wird das zweite Arretierelement 40 auf das dritte Arretierelement 50 zu bewegt, bewegt sich das zweite Arretierelement 40 in die zweite Arretierposition. Bewegt sich das zweite Arretierelement 40 von dem dritten Arretierelement 50 weg, bewegt sich das zweite Arretierelement 40 zurück in die zweite Freigabeposition.

Das dritte Arretierelement 50 ist vorzugsweise bezüglich des Leuchtenarms 3 drehfest vorgesehen, beispielsweise mittels Kraft- und/oder Formschluss, vorzugsweise nur mittels Formschluss, und dient somit als ein "Mitnehmer". Wie insbesondere die Figuren 6 und 7 gut erkennen lassen, kann das dritte Arretierelement 50 eine vorzugsweise mittig bezüglich des Arretierelement 50 vorgesehene Öffnung bzw. Durchgriffsöffnung 51 aufweisen, welche eine Form hat, die der Form bzw. dem Querschnitt des Leuchtenarms 3, vorzugsweise des Endbereichs 16, entspricht, um somit das dritte Arretierelement 50 bezüglich des Leuchtenarms 3 mittels Formschluss drehfest zu machen. Wie beispielsweise in Figur 4 dargestellt, ist es bevorzugt, wenn in der zweiten Arretierposition das dritte Arretierelement 50 zwischen dem Drehgelenk 4, d. h. einer Unterseite des Drehgelenks 4, und dem zweiten Arretierelement 40 geklemmt ist, um die zweite Drehachse 6 zu arretieren.

Zur axialen Fixierung bzw. Sicherung des dritten Arretierelement 50 bezüglich der zweiten Drehachse 6 kann das dritte Arretierelement 50 zwischen dem Sicherungselement 17 und dem Drehgelenk 4 vorgesehen sein und von dem Sicherungselement 17 (von unterhalb des dritten Arretierelements 50 und des Drehgelenks 4) (lose) gehalten werden.

Das dritte Arretierelement 50 ist vorzugsweise als eine Scheibe ausgebildet, hat also in Draufsicht des dritten Arretierelements 50 gesehen eine vorzugsweise kreisrunde Form und ist dünnwandig ausgebildet. Das dritte Arretierelement 50 ist jedoch nicht auf eine bestimmte Form beschränkt. Vielmehr eignet sich für das dritte Arretierelement 50 jegliche Form, die, wenn drehfest mit der zweiten Drehachse 6 bzw. mit dem Leuchtenarm 3 verbunden, in jedem Drehwinkel bezüglich der zweiten Drehachse 6 in kraft- und/oder formschlüssigen Kontakt mit dem zweiten Arretierelement 40 bringbar ist.

Wie insbesondere die Figur 6 erkennen lässt, kann das zweite Arretierelement 40 von dem Drehgelenk 4 bewegbar, insbesondere translatorisch (linear) bewegbar aufgenommen sein, um zwischen der zweiten Freigabeposition und der zweiten Arretierposition bewegt zu werden. Die (translatorische) Bewegbarkeit des zweiten Arretierelements 40 ist mit dem Doppelpfeil angedeutet. Das zweite Arretierelement 40 ist von dem Drehgelenk 4 vorzugsweise an einem Ende des Drehgelenks 4, vorzugsweise an dem Ende des Drehgelenks 4 auf Seiten des Lagerelements 8, bewegbar aufgenommen. Das zweite Arretierelement 40 kann wenigstens ein Führungselement 41 aufweisen, welches von einem korrespondierenden Führungselement 42 auf Seiten des Drehgelenks 4 geführt wird, um die entsprechende Bewegung zu bezwecken. In dem wie in Figur 6 dargestellten Ausführungsbeispiel ist das Führungselement 41 als Stift (Zapfen) ausgebildet, welcher in dem als entsprechend als Bohrung ausgebildeten Führungselement 42 geführt wird. Das zweite Arretierelement 40 ist somit translatorisch bewegbar von dem Drehgelenk 4 aufgenommen. Es können auch zwei Führungselemente bzw. Stifte 41 vorgesehen sein, welche in entsprechenden Führungselementen bzw. Bohrungen 42 aufgenommen sind, um nur eine translatorische Bewegung des zweiten Arretierelements 40 bzgl. des Drehgelenks 4 zu bewirken.

Alternativ zu der translatorischen Bewegung des Arretierelements 40 kann dieses über entsprechende Führungselemente auch verschwenkbar von dem Drehgelenk 4 aufgenommen sein, um zwischen der zweiten Freigabeposition und der zweiten Arretierposition bewegt zu werden; beispielsweise kann zur schwenkbaren Aufnahme des ersten Arretierelements 40 ein Scharnier das erste Arretierelement 40 mit dem Drehgelenk 4 verschwenkbar verbinden.

Das zweite Arretierelement 40 hat vorzugsweise eine massive Struktur. Das zweite Arretierelements 40 kann insbesondere als Backe (analog zu einer Bremsbacke) ausgebildet sein. Das zweite Arretierelement 40 kann eine dem dritten Arretierelement 50 gegenüberliegende Reibfläche aufweisen, um somit eine hohe Haft- bzw. Gleitreibungskraft zwischen dem zweiten Arretierelement 40 und dem dritten Arretierelement 50, also insbesondere einen flächigen Kontakt zwischen denselben, zu bewirken.

Die Leuchte 1 weist in dem in den Figuren gezeigten Ausführungsbeispiel ferner ein (von einem Monteur oder Bediener bedienbares) Feststellelement (Betätigungseinrichtung) 60 auf, um das erste Arretierelement 30 zwischen der ersten Freigabeposition und der zweiten Arretierposition zu bewegen. Das Feststellelement 60 ist vorzugsweise von außerhalb der Leuchte 1 bzw. von außerhalb des Leuchtenkopfs 2 bedienbar. Das Feststellelement 60 ist vorzugsweise mittels eines Werkzeugs (Schraubenzieher, Inbusschlüssel etc.) und/oder werkzeuglos, also beispielsweise durch einen integral mit dem Feststellelement 60 ausgebildeten und handhabbaren Bereich, bedienbar.

In dem in den Figuren dargestellten Ausführungsbeispiel ist das Feststellelement 60 als Schraube (Stellschraube) ausgebildet, sodass durch eine Schraubbewegung der Schraube das erste Arretierelement 30 zwischen der ersten Freigabeposition und der ersten Arretierposition bewegt werden kann. Eine Mutter 61 kann auf der Schraube 60 aufgeschraubt sein, sodass durch Drehung der Schraube 60 bewirkt wird, dass die Mutter 61 entlang des Schraubenschafts 62 (translatorisch) wandert bzw. bewegt wird, beispielsweise weil die Mutter 61 sich bzgl. des Lagerelements 8 nicht drehen kann. Die Schraube 60 kann in dem ersten Lagerelement 8, bspw. in einer in dem Lagerelement 8 ausgebildeten Durchgangsbohrung 8a, gelagert sein. Die Lagerung kann beispielsweise derart sein, dass die Schraube zwar drehbar, aber axial fixiert ist. Die Schraube 60, insbesondere der Schraubenschafts 62, kann sich auf einem Auflagerbereich 8b des Lagerelements 8 abstützen. Folglich kann die Bewegung der Mutter 61 entlang des Schraubenschafts 62 genutzt werden, um das erste Arretierelement 30 zwischen der ersten Freigabeposition und ersten Arretierposition zu bewegen.

Alternativ kann auch vorgesehen sein, dass die Schraube 60 in einer Bohrung, insbesondere Durchgangsbohrung, mit Schraubengewinde eingeschraubt ist, um somit die Schraube mittels der Schraubbewegung als Ganzes bezüglich der Bohrung und somit bezüglich des ersten Arretierelements 30 bzw. der ersten Drehachse 5 zu bewegen. Auf diese Weise kann ebenfalls das erste Arretierelement 30 zwischen der ersten Freigabeposition und der ersten Arretierposition bewegt werden.

In dem in den Figuren gezeigten besonders bevorzugten Ausführungsbeispiel wird mittels des Feststellelements 60 das Spannelement 30 gespannt, um dieses wie zuvor beschrieben von der ersten Freigabeposition in die erste Arretierposition zu bewegen. In entsprechender Weise wird das Spannelement 30 von der ersten Arretierposition in die erste Freigabeposition bewegt, indem das Spannelement 30 mittels des Feststellelements 60 entspannt wird. Die Mutter 61 kann beispielsweise derart in Kontakt mit einer zum Drehgelenk 4 gerichteten Fläche des Spannelements 60 bringbar sein, dass durch Bewegen der Mutter 61 entlang des Schraubenschafts 62 und von dem Drehgelenk 4 weg die Mutter 61 gegen diese Fläche drückt, um das Spannelement 30 zu spannen. In entsprechender Weise wird das Spannelement 30 entspannt, wenn die Mutter 61 in Richtung des Drehgelenks 4 bewegt wird.

Das Feststellelement 60 kann mit einem Endbereich 31 des Spannelements 30 verbunden sein, sodass mittels des Feststellelements 60, insbesondere durch die Bewegung der Mutter 61 entlang des Schraubenschafts 62 oder durch die Bewegung der Schraube 60 als Ganzes, dieser Endbereich von dem Drehgelenk 4 wegbewegt wird, um somit das Spannelement 30 zu spannen (anzuziehen) und in kraft- und/oder formschlüssigen Kontakt mit dem Drehgelenk 4 zu bringen. Das heißt, der Endbereich 31 kann die vorgenannte Fläche aufweisen, mit welcher die Mutter 61 in Kontakt bringbar ist.

Der Endbereich 31 kann durch die zwei Enden des Spannelements bzw. Spannbands 30 gebildet werden, welche in Richtung der Manipulationsrichtung des Feststellelements 60 gesehen vorzugsweise überlappen (vgl. beispielsweise Figur 8). Der Endbereich 31 bzw. die zwei den Endbereich 31 bildenden Enden können jeweils eine Durchgriffsöffnung 32 aufweisen, durch welche der Schraubenschafft 62 geführt wird, sodass anschließend die Mutter 61 auf den Schraubenschaft 62 aufgeschraubt wird. Das Spannelement 30 muss jedoch keinen Endbereich 31 aufweisen, sodass das Spannelement 30 auch endlos bereitgestellt sein kann.

Das Feststellelement 60 ist erfindungsgemäß eingerichtet, zwischen einer Freigabeposition, in der der Leuchtenkopf 2 über die Drehachsen 5, 6 ausrichtbar ist, und einer Arretierposition, in der die Drehachsen 5, 6 (gleichzeitig) arretiert sind, bewegt zu werden. In dem in den Figuren gezeigten Ausführungsbeispiel erfolgt dies, indem das Feststellelement 60 mit wenigstens einem der Arretierelemente 30, 40 derart zusammenwirkt, um beide Arretierelemente 30, 40 gleichzeitig zwischen ihrer Freigabeposition und ihrer Arretierposition zu bewegen. Damit die beiden Arretierelemente 30, 40 gleichzeitig zwischen der Freigabeposition und der Arretierposition bewegt werden können, kann vorgesehen sein, dass das erste Arretierelement 30 bezüglich des zweiten Arretierelements 40 derart angeordnet ist, dass durch Bewegen des ersten Arretierelements 30 von der ersten Freigabeposition in die erste Arretierposition gleichzeitig das zweite Arretierelement 40 von der zweiten Freigabeposition in die zweite Arretierposition bewegt wird. Beispielsweise ist das erste Arretierelement 30 bezüglich des zweiten Arretierelements 40 derart angeordnet, dass durch Bewegen des ersten Arretierelements 30 von der ersten Freigabeposition in die erste Arretierposition das erste Arretierelement 30 in kraft- und/oder formschlüssigen Kontakt mit dem zweiten Arretierelement 40 kommt, um dadurch auch das zweite Arretierelement 40 von der zweiten Freigabeposition in die zweite Arretierposition zu bewegen.

Das erste Arretierelement 30 kann beispielsweise das zweite Arretierelement 40 wenigstens teilweise umgeben, um somit einen Bereich oder Raum zu definieren, in welchem das Drehgelenk 4, das zweite Arretierelement 40 und vorzugsweise das dritte Arretierelement 50 vorgesehen sind. Durch Bewegen des ersten Arretierelements 30 von der ersten Freigabeposition in die erste Arretierposition wird dieser Bereich verengt bzw. reduziert, sodass das erste Arretierelement 30 in kraft- und/oder formschlüssigen Kontakt sowohl mit dem Drehgelenk 4 als auch mit dem zweiten Arretierelement 40 gelangt, d.h. sich an das Drehgelenk 4 und das zweite Arretierelement 40 anschmiegt. Der kraft- und/oder formschlüssige Kontakt zwischen erstem Arretierelement 30 und Drehgelenk 4 bewirkt die erste Arretierposition, also eine Arretierung der durch das Drehgelenk 4 bereitgestellten ersten Drehachse 5. Der kraft- und/oder formschlüssige Kontakt zwischen erstem Arretierelement 30 und zweitem Arretierelement 40 bewirkt zunächst, dass das zweite Arretierelement 40 in Richtung des Drehgelenks 4 und des dritten Arretierelements 50 bewegt wird, um schließlich die zweite Arretierposition zu erreichen, also beispielsweise in kraft- und/oder formschlüssigen Kontakt mit dem dritten Arretierelement 50 zu kommen. Folglich ist dann auch die zweite Drehachse 6 arretiert.

Ist das erste Arretierelement 30 also bevorzugt als Spannelement bereitgestellt, so umgibt bzw. umschlingt dieses zumindest teilweise sowohl das Drehgelenk 4 als auch das zweite Arretierelement 30, beispielsweise in Form eines das Drehgelenk 4 und das zweite Arretierelement 30 umschlingenden Kreisbogens 33. Der vorgenannte Bereich bzw. Raum, in dem das Drehgelenk 4, das zweite Arretierelement 40 und vorzugsweise das dritte Arretierelement 50 vorgesehen sind, wird somit insbesondere durch den Kreisbogen 33 definiert, sodass die vorgenannte Verengung bzw. Reduktion dieses Bereichs durch Spannen (Anziehen) des Spannelements 30 und somit Reduktion des Durchmessers des Kreisbogens 33 bewirkt wird. Bevorzugt ist, wenn die jeweilige Fläche des Drehgelenks 4 und des zweiten Arretierelements 40, die in kraft- und/oder formschlüssigen Kontakt mit dem Spannelement 30 bringbar ist, eine Form aufweist, die der des Spannelements 30, insbesondere der des Kreisbogens 33, entspricht. Somit kann bewirkt werden, dass das Drehgelenk 4 und das zweite Arretierelement 40 einfach in einen flächigen Kontakt mit dem Spannelement 30 kommt.

Somit können mittels nur eines Feststellelements 60 beide Drechachsen 5, 6 gleichzeitig arretiert bzw. freigegeben werden, also insbesondere die beiden Arretierelemente 30, 40 in ihre jeweilige Arretierposition bewegt werden. Dies kann, wie oben beispielhaft beschrieben, erfolgen, indem das Feststellelement 60 nur mit dem ersten Arretierelement 30 (direkt) funktional verbunden ist. Alternativ kann jedoch auch vorgesehen sein, dass das Feststellelement 60 sowohl mit dem ersten Arretierelement 30 als auch mit dem zweiten Arretierelement 40 zusammenwirkt, also mit diesen (direkt) funktional verbunden ist. Beispielsweise kann das zweite Arretierelement 40 entsprechend dem ersten Arretierelement 30, also wie das oben beschriebene bevorzugte Spannelement, funktionieren, wobei ein einziges Feststellelement mit beiden Spannelementen gleichzeitig zusammenwirkt, um diese gleichzeitig in ihre jeweilige Arretierposition (und auch wieder zurück in ihre jeweilige Freigabeposition) zu bewegen.

Wie in Figur 1 beispielhaft dargestellt, kann die Leuchte 1 ferner ein Leuchtengehäuse 70 aufweisen, in welchem wenigstens das Drehgelenk 4 und vorzugsweise die Arretierelemente 30, 40 und besonders bevorzugt das dritte Arretierelement 50 vorgesehen bzw. aufgenommen sind. Vorzugsweise steht der mit dem Drehgelenk 4 verbundene Leuchtenarm 3 von dem Leuchtengehäuse 70 hervor. Das Leuchtenhehäuse 70 kann auch die Trägerplatte 14 aufnehmen. Das Leuchtengehäuse 70 kann ferner nicht näher dargestellte Leuchtmittel (beispielsweise LEDs) und/oder andere elektrische und/oder elektronische Komponenten zum Betrieb der Leuchte 1 aufweisen. Das Leuchtengehäuse 70 hat vorzugsweise eine zylindrische Form.

Mit dem Leuchtengehäuse 70 kann ein Leuchtenkopfaufsatz 71 verbunden sein, beispielsweise mittels entsprechender Befestigungsmittel (Schraubverbindung, Clipsverbindung oder andere kraft- und/oder formschlüssige Befestigungsmittel). Der Leuchtenkopfaufsatz 71 weist vorzugsweise die Lichtabgabeöffnung des Leuchtenkopfs 2 auf.

Das Feststellelement 60 kann in dem Leuchtengehäuse 70 derart vorgesehen sein, dass es von außerhalb des Leuchtengehäuses 70, insbesondere von einer Rückseite des Leuchtengehäuses 70, bedienbar ist. Beispielsweise weist das Leuchtengehäuse 70 ein die Rückseite des Leuchtengehäuses 70 aufweisendes Deckelteil 72 auf, in welchem das Feststellelement 60, bspw. über eine Durchgangsbohrung, gelagert ist, sodass das Feststellelement 60 von außerhalb des Leuchtensgehäuses 70 zugänglich und somit bedienbar ist. Das Deckelteil 71 hat vorzugsweise eine Form, welche der des Leuchtengehäuses 70 entspricht, also beispielsweise eine kreisförmige Form. Das Deckelteil 71 ist mit dem Leuchtengehäuse 70 vorzugsweise über wenigstens ein Befestigungsmittel 72 (Schraube etc.), vorzugsweise über zwei Befestigungsmittel 72, verbunden.

## Patentansprüche

1. Leuchte (1), insbesondere LED-Strahler, aufweisend:
einen Leuchtenkopf (2),
einen Leuchtenarm (3),
ein Drehgelenk (4) zur drehbeweglichen Verbindung des Leuchtenkopfs (2) mit dem Leuchtenarm (3), sodass der Leuchtenkopf (2) bzgl. des Leuchtenarms (3) über eine erste und eine zweite Drehachse (5, 6) des Drehgelenks (4) ausrichtbar ist, und
ein Feststellelement (60), welches eingerichtet ist, zwischen einer Freigabeposition, in der der Leuchtenkopf (2) über die Drehachsen (5, 6) ausrichtbar ist, und einer Arretierposition, in der die Drehachsen (5, 6) arretiert sind, bewegt zu werden,
ferner aufweisend:
ein erstes Arretierelement (30), welches zwischen einer ersten Freigabeposition, in der der Leuchtenkopf (2) über die erste Drehachse (5) ausrichtbar ist, und einer ersten Arretierposition, in der die erste Drehachse (5) arretiert ist, bewegbar ist, und
ein zweites Arretierelement (40), welches zwischen einer zweiten Freigabeposition, in der der Leuchtenkopf (2) über die zweite Drehachse (6) ausrichtbar ist, und einer zweiten Arretierposition, in der die zweite Drehachse (6) arretiert ist, bewegbar ist, wobei
das Feststellelement (60) mit wenigstens einem der Arretierelemente (30, 40) derart zusammenwirkt, um beide Arretierelemente (30, 40) gleichzeitig zwischen ihrer Freigabeposition und ihrer Arretierposition zu bewegen,
**dadurch gekennzeichnet, dass** das erste Arretierelement (30) ein Spannelement ist, welches durch Spannen des Spannelements mittels des Feststellelements (60) von der ersten Freigabeposition in die erste Arretierposition bewegbar ist.

2. Leuchte (1) nach Anspruch 1, wobei das erste Arretierelement (30) bzgl. des zweiten Arretierelements (40) derart angeordnet ist, dass durch Bewegen des ersten Arretierelements (30) von der ersten Freigabeposition in die erste Arretierposition gleichzeitig das zweite Arretierelement (40) von der zweiten Freigabeposition in die zweite Arretierposition bewegt wird, und/oder
wobei das erste Arretierelement (30) bzgl. des zweiten Arretierelements (40) derart angeordnet ist, dass durch Bewegen des ersten Arretierelements (30) von der ersten Freigabeposition in die erste Arretierposition das erste Arretierelement (30) in kraft- und/oder formschlüssigen Kontakt mit dem zweiten Arretierelement (40) kommt, um das zweite Arretierelement (40) von der zweiten Freigabeposition in die zweite Arretierposition zu bewegen.

3. Leuchte (1) nach Anspruch 1 oder 2, wobei das erste Arretierelement (30) in der ersten Arretierposition in kraft- und/oder formschlüssigen Kontakt mit dem Drehgelenk (4) steht, um die erste Drehachse (5) zu arretieren.

4. Leuchte (1) nach einem der vorhergehenden Ansprüche, wobei das zweite Arretierelement (40) in der zweiten Arretierposition in kraft- und/oder formschlüssigen Kontakt mit einem bzgl. der zweiten Drehachse (6) drehfest vorgesehenen dritten Arretierelement (50) steht, um die zweite Drehachse (6) zu arretieren, wobei das dritte Arretierelement (50) vorzugsweise bzgl. des Leuchtenarms (3) drehfest vorgesehen ist, bspw. mittels Kraft- und/oder Formschluss,
wobei vorzugsweise in der zweiten Arretierposition das dritte Arretierelement (50) zwischen dem Drehgelenk (4) und dem zweiten Arretierelement (40) geklemmt ist, um die zweite Drehachse (6) zu arretieren, und/oder
wobei vorzugsweise das dritte Arretierelement (50) eine Scheibe ist.

5. Leuchte (1) nach einem der vorhergehenden Ansprüche, wobei das zweite Arretierelement (40) von dem Drehgelenk (4) bewegbar, insbesondere translatorisch bewegbar aufgenommen ist, um zwischen der zweiten Freigabeposition und der zweiten Arretierposition bewegt zu werden, und/oder
wobei das zweite Arretierelement (40) als Backe ausgebildet ist.

6. Leuchte (1) nach einem der vorhergehenden Ansprüche, wobei das Feststellelement (60) nur mit dem ersten Arretierelement (30) funktional verbunden ist.

7. Leuchte (1) nach einem der vorhergehenden Ansprüche, wobei das Feststellelement (60) mittels eines Werkzeugs und/oder werkzeuglos bedienbar ist.

8. Leuchte (1) nach einem der vorhergehenden Ansprüche, wobei das Feststellelement (60) eine Schraube ist, sodass durch eine Schraubbewegung der Schraube das Feststellelement (60) zwischen der Freigabeposition und der Arretierposition bewegbar ist, wobei vorzugsweise durch die Schraubbewegung das erste Arretierelement (30) zwischen der ersten Freigabeposition und der ersten Arretierposition bewegbar ist.

9. Leuchte (1) nach einem der vorhergehenden Ansprüche, wobei das Drehgelenk (4) eine Öffnung (15), insbesondere Durchgriffsöffnung, aufweist, in welcher der Leuchtenarm (3) drehbar gelagert ist, um um die zweite Drehachse (6) herum drehbar zu sein, und/oder wobei die Leuchte (1) vorzugsweise ein Sicherungselement (17), bspw. einen Sicherungsring, zur axialen Sicherung des Leuchtenarms (3) bzgl. der zweiten Drehachse (6) aufweist, wobei zwischen Sicherungselement (17) und Drehgelenk (4) vorzugsweise das dritte Arretierelement (50) vorgesehen ist, um bzgl. der zweiten Drehachse (6) axial gesichert zu sein.

10. Leuchte (1) nach einem der vorhergehenden Ansprüche, wobei das Drehgelenk (4) zur Bereitstellung der ersten Drehachse (5) in einem Lagerbereich (7) der Leuchte (1) drehbar, vorzugsweise mit einer Hemmung drehbar gelagert ist.

11. Leuchte (1) nach einem der vorhergehenden Ansprüche, wobei die erste Drehachse (5) und die zweite Drehachse (6) nicht parallel zueinander ausgerichtet sind, wobei die erste Drehachse (5) vorzugsweise senkrecht zu der zweiten Drehachse (6) ausgerichtet ist, bevorzugt senkrecht auf der zweiten Drehachse (6) steht.

12. Leuchte (1) nach einem der vorhergehenden Ansprüche, wobei der Leuchtenarm (3) und/oder das Drehgelenk (4) jeweils eine Struktur (18, 19), beispielsweise einen Anschlag, zur Begrenzung der Drehbewegbarkeit der zweiten Drehachse aufweist, wobei die Drehbewegbarkeit vorzugsweise bei einem Drehwinkel von 365° +/- 5° begrenzt ist, wobei insbesondere die Struktur (19) auf Seiten des Drehgelenks (4) bzgl. des Drehgelenks (4) derart bewegbar vorgesehen ist, dass bei Zusammenwirken der Struktur (18) auf Seiten des Leuchtenarms (3) mit der Struktur (19) auf Seiten des Drehgelenks (4) der Leuchtenarm (3) in einem definierten Drehwinkelbereich, insbesondere in einem Drehwinkelbereich von 0° bis 10°, um die zweite Drehachse (6) herum noch drehbar ist, und/oder wobei die Struktur (18, 19) vorzugsweise integral oder separat mit dem Leuchtenarm (3) bzw. Drehgelenk (4) vorgesehen ist.

13. Leuchte (1) nach einem der vorhergehenden Ansprüche, wobei der Leuchtenkopf (2) ein Leuchtengehäuse (70) aufweist, in dem wenigstens das Drehgelenk (4) und vorzugsweise das erste, zweite und besonders bevorzugt das dritte Arretierelement (30, 40, 50) vorgesehen sind, wobei in dem Leuchtengehäuse (70) vorzugsweise ferner ein Leuchtmittel, bspw. LEDs, und/oder andere elektrische und/oder elektronische Komponenten zum Betrieb der Leuchte (1) vorgesehen sind.

14. Leuchte (1) nach einem der vorhergehenden Ansprüche, wobei das Feststellelement (60) von außerhalb der Leuchte (1), insbesondere von außerhalb des Leuchtengehäuses (70), vorzugsweise von einer Rückseite des Leuchtengehäuses (70), bedienbar ist.

## Claims

1. Luminaire (1), in particular LED spotlight, comprising:
a lamp head (2),
a lamp arm (3),
a pivot joint (4) for the rotationally movable connection of the lamp head (2) to the lamp arm (3), so that the lamp head (2) can be aligned with respect to the lamp arm (3) via a first and a second axis of rotation (5, 6) of the pivot joint (4), and
a fixing element (60) configured to be moved between a release position in which the lamp head (2) can be aligned via the axes of rotation (5, 6) and a locking position in which the axes of rotation (5, 6) are locked,
further comprising:
a first locking element (30) movable between a first release position in which the lamp head (2) can be aligned via the first axis of rotation (5) and a first locking position in which the first axis of rotation (5) is locked, and
a second locking element (40) movable between a second release position in which the lamp head (2) can be aligned via the second axis of rotation (6) and a second locking position in which the second axis of rotation (6) is locked, wherein
the fixing element (60) interacts with at least one of the locking elements (30, 40) so as to move both locking elements (30, 40) simultaneously between their release positions and their locking positions,
**characterized in that**
the first locking element (30) is a tensioning element which can be moved from the first release position into the first locking position by tensioning the tensioning element by means of the fixing element (60).

2. Luminaire (1) according to claim 1, wherein the first locking element (30) is arranged with respect to the second locking element (40) in such a way that, by moving the first locking element (30) from the first release position into the first locking position, the second locking element (40) is simultaneously moved from the second release position into the second locking position, and/or
wherein the first locking element (30) is arranged with respect to the second locking element (40) in such a way that, by moving the first locking element (30) from the first release position into the first locking position, the first locking element (30) comes into force-fitting and/or positive-locking contact with the second locking element (40) in order to move the second locking element (40) from the second release position into the second locking position.

3. Luminaire (1) according to claim 1 or 2, wherein in the first locking position, the first locking element (30) is in force-fitting and/or positive-locking contact with the pivot joint (4) in order to lock the first axis of rotation (5).

4. Luminaire (1) according to one of the preceding claims, wherein in the second locking position, the second locking element (40) is in force-fitting and/or positive-locking contact with a third locking element (50), which is rotationally fixed with respect to the second axis of rotation (6), in order to lock the second axis of rotation (6), wherein the third locking element (50) is preferably rotationally fixed with respect to the lamp arm (3), e.g., by means of force fitting and/or positive locking,
wherein preferably in the second locking position, the third locking element (50) is clamped between the pivot joint (4) and the second locking element (40) in order to lock the second axis of rotation (6), and/or
wherein the third locking element (50) is preferably a disk.

5. Luminaire (1) according to one of the preceding claims, wherein the second locking element (40) is received movably, in particular translationally movably, by the pivot joint (4) in order to be moved between the second release position and the second locking position, and/or
wherein the second locking element (40) is designed as a jaw.

6. Luminaire (1) according to one of the preceding claims, wherein the fixing element (60) is functionally connected only to the first locking element (30).

7. Luminaire (1) according to one of the preceding claims, wherein the fixing element (60) can be operated by means of a tool and/or without tools.

8. Luminaire (1) according to one of the preceding claims, wherein the fixing element (60) is a screw, so that the fixing element (60) can be moved between the release position and the locking position by a screw movement of the screw, wherein the first locking element (30) is preferably movable between the first release position and the first locking position by the screw movement.

9. Luminaire (1) according to one of the preceding claims, wherein the pivot joint (4) has an opening (15), in particular a through-opening, in which the lamp arm (3) is rotatably mounted in order to be rotatable about the second axis of rotation (6), and/or wherein the luminaire (1) preferably has a securing element (17), e.g., a retaining ring, for axially securing the lamp arm (3) with respect to the second axis of rotation (6), wherein the third locking element (50) is preferably provided between the securing element (17) and the pivot joint (4) in order to be axially secured with respect to the second axis of rotation (6).

10. Luminaire (1) according to one of the preceding claims, wherein the pivot joint (4) is rotatably mounted in a bearing region (7) of the luminaire (1), preferably rotatably with an escapement, in order to provide the first axis of rotation (5).

11. Luminaire (1) according to one of the preceding claims, wherein the first axis of rotation (5) and the second axis of rotation (6) are not aligned in parallel to one another, wherein the first axis of rotation (5) is preferably aligned perpendicularly to the second axis of rotation (6), preferably extends perpendicularly from the second axis of rotation (6).

12. Luminaire (1) according to one of the preceding claims, wherein the lamp arm (3) and/or the pivot joint (4) each have a structure (18, 19), e.g., a stop, for limiting the rotational movability of the second axis of rotation, wherein the rotational movability is preferably limited at a rotation angle of 365° +/- 5°, wherein the structure (19) on the side of the pivot joint (4) is in particular provided movably with respect to the pivot joint (4) in such a way that upon interaction of the structure (18) on the side of the lamp arm (3) with the structure (19) on the side of the pivot joint (4), the lamp arm (3) is still rotatable in a defined rotation angle range, in particular in a rotation angle range of 0° to 10°, about the second axis of rotation (6), and/or wherein the structure (18, 19) is preferably provided integrally or separately with the lamp arm (3) or pivot joint (4).

13. Luminaire (1) according to one of the preceding claims, wherein the lamp head (2) has a lamp housing (70) in which at least the pivot joint (4) and preferably the first, the second, and particularly preferably the third locking element (30, 40, 50) are provided, wherein an illuminant, e.g., LEDs, and/or other electric and/or electronic components for operating the luminaire (1) are furthermore preferably provided in the lamp housing (70).

14. Luminaire (1) according to one of the preceding claims, wherein the fixing element (60) can be operated from outside the luminaire (1), in particular from outside the lamp housing (70), preferably from a rear side of the lamp housing (70).

## Revendications

1. Luminaire (1), en particulier LED projecteur, comportant :
une tête de luminaire (2),
un bras de luminaire (3),
une charnière (4) pour la liaison rotative de la tête de luminaire (2) avec le bras de luminaire (3), de sorte que la tête de luminaire (2) puisse être orientée par rapport au bras de luminaire (3) par le biais d'un premier et d'un deuxième axe de rotation (5, 6) de la charnière (4) et
un élément d'immobilisation (60) qui est conçu pour être déplacé entre une position de libération, dans laquelle la tête de luminaire (2) peut être orientée par le biais des axes de rotation (5, 6) et une position de blocage, dans laquelle les axes de rotation (5, 6) sont bloqués,
comportant en outre :
un premier élément de blocage (30), qui est mobile entre une première position de libération, dans laquelle la tête de luminaire (2) peut être orientée par le biais du premier axe de rotation (5) et une première position de blocage, dans laquelle le premier axe de rotation (5) est bloqué et
un deuxième élément de blocage (40), qui est mobile entre une deuxième position de libération, dans laquelle la tête de luminaire (2) peut être orientée par le biais du deuxième axe de rotation (6) et une deuxième position de blocage, dans laquelle le deuxième axe de rotation (6) est bloqué, dans lequel
l'élément d'immobilisation (60) coopère avec au moins un des éléments de blocage (30, 40), de manière à déplacer les deux éléments de blocage (30, 40) simultanément entre leur position de libération et leur position de blocage,
**caractérisé en ce que**
le premier élément de blocage (30) est un élément de serrage, qui est mobile par le serrage de l'élément de serrage au moyen de l'élément d'immobilisation (60) de la première position de libération dans la première position de blocage.

2. Luminaire (1) selon la revendication 1, dans lequel le premier élément de blocage (30) est disposé par rapport au deuxième élément de blocage (40) de sorte que, par le déplacement du premier élément de blocage (30) de la première position de libération dans la première position de blocage, le deuxième élément de blocage (40) soit simultanément déplacé de la deuxième position de libération dans la deuxième position de blocage et/ou
dans lequel le premier élément de blocage (30) est disposé par rapport au deuxième élément de blocage (40) de sorte que, par le déplacement du premier élément de blocage (30) de la première position de libération dans la première position de blocage, le premier élément de blocage (30) vienne en contact par coopération de formes et/ou à force avec le deuxième élément de blocage (40), afin de déplacer le deuxième élément de blocage (40) de la deuxième position de libération dans la deuxième position de blocage.

3. Luminaire (1) selon la revendication 1 ou 2, dans lequel le premier élément de blocage (30) est en contact par coopération de formes et/ou à force avec la charnière (4) dans la première position de blocage afin de bloquer le premier axe de rotation (5).

4. Luminaire (1) selon l'une quelconque des revendications précédentes, dans lequel le deuxième élément de blocage (40) est en contact par coopération de formes et/ou à force avec un troisième élément de blocage (50) prévu solidaire en rotation par rapport au deuxième axe de rotation (6) dans la deuxième position de blocage, afin de bloquer le deuxième axe de rotation (6), dans lequel le troisième élément de blocage (50) est de préférence prévu solidaire en rotation par rapport au bras de luminaire (3), par ex. au moyen d'une coopération de formes et/ou à force,
dans lequel de préférence, dans la deuxième position de blocage, le troisième élément de blocage (50) est serré entre la charnière (4) et le deuxième élément de blocage (40), afin de bloquer le deuxième axe de rotation (6) et/ou
dans lequel de préférence le troisième élément de blocage (50) est un disque.

5. Luminaire (1) selon l'une quelconque des revendications précédentes, dans lequel le deuxième élément de blocage (40) est reçu par la charnière (4) de manière mobile, en particulier mobile en translation, afin d'être déplacé entre la deuxième position de libération et la deuxième position de blocage et/ou
dans lequel le deuxième élément de blocage (40) est conçu comme une mâchoire.

6. Luminaire (1) selon l'une quelconque des revendications précédentes, dans lequel l'élément d'immobilisation (60) est relié de manière fonctionnelle uniquement avec le premier élément de blocage (30).

7. Luminaire (1) selon l'une quelconque des revendications précédentes, dans lequel l'élément d'immobilisation (60) peut être actionné au moyen d'un outil et/ou sans outil.

8. Luminaire (1) selon l'une quelconque des revendications précédentes, dans lequel l'élément d'immobilisation (60) est une vis, de sorte que par un déplacement de vissage de la vis, l'élément d'immobilisation (60) soit mobile entre la position de libération et la position de blocage, dans lequel, de préférence, par le déplacement de vissage, le premier élément de blocage (30) est mobile entre la première position de libération et la première position de blocage.

9. Luminaire (1) selon l'une quelconque des revendications précédentes, dans lequel la charnière (4) comporte une ouverture (15), en particulier une ouverture d'accès, dans laquelle le bras de luminaire (3) est placé rotatif, afin de pouvoir être entraîné en rotation autour du deuxième axe de rotation (6) et/ou dans lequel le luminaire (1) comporte de préférence un élément de retenue (17), par exemple une bague de retenue, pour la retenue axiale du bras de luminaire (3) par rapport au deuxième axe de rotation (6), dans lequel entre l'élément de retenue (17) et la charnière (4) se trouve de préférence le troisième élément de blocage (50) afin de pouvoir être retenu axialement par rapport au deuxième axe de rotation (6).

10. Luminaire (1) selon l'une quelconque des revendications précédentes, dans lequel la charnière (4) est placée rotative, de préférence rotative avec un blocage, pour la mise en place du premier axe de rotation (5) dans un espace de stockage (7) du luminaire (1).

11. Luminaire (1) selon l'une quelconque des revendications précédentes, dans lequel le premier axe de rotation (5) et le deuxième axe de rotation (6) ne sont pas orientés parallèles l'un à l'autre, dans lequel le premier axe de rotation (5) est de préférence orienté perpendiculairement au deuxième axe de rotation (6), de préférence se trouve perpendiculaire sur le deuxième axe de rotation (6).

12. Luminaire (1) selon l'une quelconque des revendications précédentes, dans lequel le bras de luminaire (3) et/ou la charnière (4) comportent respectivement une structure (18, 19), par exemple une butée, pour limiter la possibilité de mouvement rotatif du deuxième axe de rotation, dans lequel la possibilité de mouvement rotatif est de préférence limitée à un angle de rotation de 365° +/- 5°, dans lequel en particulier la structure (19) est prévue sur des côtés de la charnière (4) mobile par rapport à la charnière (4) de sorte que, lors de la coopération de la structure (18) sur les côtés du bras de luminaire (3) avec la structure (19) sur les côtés de la charnière (4), le bras de luminaire (3) soit encore mobile autour du deuxième axe de rotation (6) dans une plage angulaire de rotation définie, en particulier dans une plage angulaire de rotation de 0° à 10° et/ou dans lequel la structure (18, 19) est prévue de préférence d'un seul tenant ou séparée du bras de luminaire (3) ou de la charnière (4).

13. Luminaire (1) selon l'une quelconque des revendications précédentes, dans lequel la tête de luminaire (2) comporte un boîtier de luminaire (70), dans lequel au moins la charnière (4) et de préférence le premier, le deuxième et de manière particulièrement préférée le troisième élément de blocage (30, 40, 50) sont prévus, dans lequel, dans le boîtier de luminaire (70) sont prévus de préférence en outre une ampoule, par exemple des LEDs et/ou d'autres composants électriques et/ou électroniques, pour faire fonctionner le luminaire (1).

14. Luminaire (1) selon l'une quelconque des revendications précédentes, dans lequel l'élément d'immobilisation (60) peut être actionné depuis l'extérieur du luminaire (1), en particulier depuis l'extérieur du boîtier de luminaire (70), de préférence depuis un côté arrière du boîtier de luminaire (70).
